# FASCICULE DE BREVET EUROPEEN

(11) **EP 0 376 389 B1**
(45) Date de publication et mention de la délivrance du brevet: **28.07.1993**
(21) Numéro de dépôt: 89203266.5
(22) Date de dépôt: 20.12.1989
(51) Int. Cl.: F25D 21/14

(54) **Générateur de froid muni d'un capteur de fin de dégivrage**
Kälteerzeuger mit einem Fühler für den Ablauf des Abtauvorgangs
Cold generator with an end-of-defrost sensor

(30) Priorité: 30.12.1988 FR 8817494
(43) Date de publication de la demande: 04.07.1990
(73) Titulaire: WHIRLPOOL FRANCE, F-92150 Suresnes (FR); WHIRLPOOL EUROPE B.V., 5507 SK Veldhoven (NL)
(72) Inventeur: Steers, Michel, F-75007 Paris (FR); Hazan, Jean-Pierre, F-75007 Paris (FR); Delmas, Gilles, F-75007 Paris (FR)
(74) Mandataire: Melio, Jan Dirk

(56) Documents cités:
- FR-A- 1 517 089
- FR-A- 2 253 191
- FR-A- 2 427 563
- US-A- 2 250 945
- US-A- 2 525 342
- US-A- 2 886 954

## Description

L'invention concerne un générateur de froid du type réfrigérateur ou congélateur muni d'un organe de dégivrage des parties froides qui transforme la glace en eau à évacuer, et d'un réservoir qui reçoit l'eau à évacuer, dans lequel plonge une des branches d'un siphon afin de vider le réservoir lorsque l'eau atteint le niveau requis pour amorcer le siphon, l'autre branche étant extérieure au réservoir.

Les réfrigérateurs/congélateurs à froid ventilé présentent l'avantage d'absence de givre dans les compartiments réfrigérants. Ce givre cependant se dépose à l'endroit le plus froid du congélateur, c'est-à-dire sur les ailettes de l'évaporateur. Si les portes du congélateur ou du réfrigérateur sont ouvertes souvent, la quantité de givre sur l'évaporateur est telle qu'elle obstrue les ailettes, diminuant ainsi l'efficacité de refroidissement et empêchant la circulation d'air. Il est donc nécessaire de dégivrer périodiquement cet évaporateur.

Un générateur de froid du type décrit dans le premier paragraphe est connu du document US-A-2 250 945. Il concerne un système de réfrigération muni de moyens pour dégivrer automatiquement l'élément réfrigérant. Au cours de périodes d'arrêt du générateur, l'élément réfrigérant se réchauffe ce qui permet au givre de se transformer en eau qui est recueillie dans un récipient placé sour l'évaporateur. Ce récipient est relié par un conduit à un petit réservoir muni d'un siphon qui s'amorce et évacue l'eau de dégivrage vers une chambre de contrôle.

Habituellement ce dégivrage s'effectue avec une résistance chauffante placée en contact avec l'évaporateur. Régulièrement, grâce à une horloge, cette résistance est alimentée (en général 1/2 heure toutes les 8 heures). Afin d'éviter une remontée trop importante de la température dans le compartiment de congélation, il est nécessaire de ne pas alimenter trop longtemps cette résistance et de la déconnecter dès que le dégivrage est terminé.

Le problème posé est donc de déterminer l'instant de fin de dégivrage afin d'arrêter l'opération de dégivrage.

Une solution peut consister à détecter l'écoulement de l'eau dans le conduit d'évacuation par exemple à l'aide d'une mesure de résistance électrique entre deux électrodes tel que cela est décrit dans le document FR-A-2 609 789. Mais ces mesures sont erratiques et ne permettent pas un fonctionnement fiable permettant de déterminer correctement la fin du dégivrage.

La solution au problème posé consiste selon l'invention en ce que le générateur de froid comprend un capteur de fin de dégivrage comprenant :
. une barrière optique, comprenant un émetteur de lumière et un récepteur de lumière, disposée autour de l'autre branche du siphon de façon à ce que le faisceau lumineux de la barrière optique soit interrompu par le passage de l'eau dans ladite autre branche lorsque le dégivrage est en cours,
. et un circuit électrique, qui traite le signal électrique délivré par la barrière optique, détectant la fin de dégivrage lorsque le faisceau lumineux n'est plus interrompu pendant une durée prédéterminée afin de désactiver l'organe de dégivrage.

Lors du dégivrage du générateur de froid, la glace se transforme en eau. Elle est évacuée par un tuyau à l'arrière du réfrigérateur et s'accumule dans un réservoir principal placé au-dessus du groupe frigorifique. La chaleur dégagée par le groupe évapore l'eau évacuée.

Selon l'invention, le capteur de fin de dégivrage peut être placé entre ce tuyau d'évacuation et le réservoir principal. L'eau coule par le tuyau d'évacuation dans le réservoir du capteur qui a une contenance par exemple de quelques centimètres-cube. Le réservoir du capteur est relié au réservoir principal par l'intermédiaire du siphon. Lors de l'opération de dégivrage, l'eau va s'écouler dans le réservoir du capteur et dès que le niveau est suffisant pour amorcer le siphon, l'eau s'écoule brusquement dans le réservoir principal jusqu'à désamorcer le siphon.

L'opération de dégivrage se caractérise donc par une succession de remplissage et de vidange du réservoir du capteur. Cette succession est détectée au niveau de la barrière optique par un signal qui active un monostable qui reste dans cet état pour un temps légèrement supérieur au temps séparant deux vidanges du réservoir du capteur. L'impulsion correspondant à la deuxième vidange sert à réenclencher le monostable pour un temps équivalent.

A la fin du dégivrage, il n'y a plus suffisamment d'eau pour remplir à nouveau le réservoir du capteur. Par suite il n'y a plus de signaux délivrés par la barrière optique pour activer le monostable. Il revient alors à son état initial dès que son temps de basculement est terminé.

Pour initialiser le démarrage de l'opération de dégivrage, la bascule RS est activée sur son autre entrée par un signal qui peut provenir d'une horloge si des opérations de dégivrage sont programmées à l'avance. Il peut aussi provenir d'un capteur de givre qui détecte qu'une opération de dégivrage doit être mise en oeuvre.

Ainsi le signal électrique de la barrière optique active à chaque amorçage du siphon un monostable qui active à son tour une des entrées d'une bascule RS pour que la sortie de la bascule RS mette en oeuvre l'opération de dégivrage, la période active T2 du monostable étant supérieure à la période de relaxation T1 du siphon, la bascule RS étant désactivée lorsque le monostable est lui-même désactivé, le démarrage du capteur de fin de dégivrage s'opérant en activant l'autre entrée de la bascule RS à l'aide soit d'une horloge soit d'un signal externe.

L'invention sera mieux comprise à l'aide des figures suivantes données à titre d'exemples qui représentent :
figure 1 : un schéma représentant un générateur de froid muni d'un capteur de fin de dégivrage.
figure 2 : un schéma représentant le réservoir, le siphon et la barrière optique du capteur de fin de dégivrage selon l'invention.
figure 3 : une représentation des signaux électriques délivrés par la barrière optique et par le monostable.
figure 4 : un schéma du circuit électrique du capteur.

La figure 1 représente un schéma d'un générateur de froid 10 comprenant une cuve 11 dans laquelle un compresseur 12 délivre du froid à un évaporateur 13. Le dégivrage de l'évaporateur peut être effectué à l'aide d'une résistance chauffante 33. Sous l'évaporateur 13 est placé le capteur 20 selon l'invention destiné à recevoir l'eau due à l'opération de dégivrage. Il est représenté sur la figure 2. Il comprend un siphon 21 dont une branche 23 plonge dans un petit réservoir 24 du capteur et dont l'autre branche 22 plonge dans le réservoir principal 25 qui est destiné à recevoir l'eau de dégivrage du générateur de froid. Le petit réservoir du capteur 24 reçoit son eau en provenance de l'évaporateur par le conduit 26. Autour de la branche 22 située à l'extérieur du petit réservoir 24, on a placé une barrière optique comprenant un émetteur de lumière 27 (par exemple une diode électroluminescente) et un récepteur de lumière 28 (par exemple un phototransistor). Lorsqu'au cours du dégivrage l'eau s'accumule dans le petit réservoir 24 jusqu'au niveau le plus haut du siphon, celui-ci s'amorce, ce qui provoque l'évacuation du petit réservoir 24. Le mécanisme se déroule de la même manière jusqu'à ce que l'évaporateur soit totalement dégivré.

Au niveau de la barrière optique lorsque l'eau ne s'écoule pas, le détecteur reçoit un flux lumineux. Lorsque l'eau s'écoule, le flux lumineux est interrompu. Selon la constante de temps propre au siphon les interruptions du flux lumineux se feront espacées d'une période T1 (figure 3).

Pour détecter la fin du dégivrage c'est-à-dire la fin du cycle d'interruption et de passage du flux lumineux on utilise le circuit électrique représenté sur la figure 4.

Il comprend le détecteur 28 dont le début du signal qu'il détecte sert au réenclenchement d'un monostable 30. Celui-ci a une période propre T2 qui est supérieure à la période T1 comme cela est indiqué sur la figure 3. La sortie du monostable agit sur une entrée R d'une bascule RS 31 et rend active la sortie de la bascule 31 afin qu'elle mette en fonctionnement l'alimentation 32 de la résistance 33 qui sert à rechauffer l'évaporateur et à assurer le dégivrage.

Tant que les cycles effectués par le siphon s'effectuent, la résistance 33 est alimentée. Lorsque le dégivrage est terminé le monostable T2 n'est plus réenclenché et bascule pour désactiver l'alimentation de la résistance 33. Le cycle de dégivrage est terminé.

Pour démarrer un cycle de dégivrage il suffit de réenclencher la bascule RS en agissant sur son autre entrée S. Ceci peut se faire par un dispositif 34 qui peut être une horloge programmée qui impose des cycles réguliers ou par un capteur de givre qui en mesurant l'épaisseur du givre détecte qu'une opération de dégivrage est à entreprendre.

Le capteur de fin de dégivrage selon l'invention peut être utilisé dans un réfrigérateur ou un congélateur ou toute machine destinée à produire du froid nécessitant des opérations de dégivrage.

## Revendications

1. Générateur de froid (10) du type réfrigérateur ou congélateur muni d'un organe de dégivrage des parties froides qui transforme la glace en eau à évacuer, et d'un réservoir (24) qui reçoit l'eau à évacuer, dans lequel plonge une (23) des branches d'un siphon (21) afin de vider le réservoir (24) lorsque l'eau atteint le niveau requis pour amorcer le siphon, l'autre branche (22) étant extérieure au réservoir, caractérisé en ce qu'il est muni d'un capteur (20) de fin de dégivrage comprenant :
. une barrière optique (27, 28), comprenant un émetteur de lumière (27) et un récepteur de lumière (28), disposée autour de l'autre branche (22) du siphon de façon à ce que le faisceau lumineux de la barrière optique soit interrompu par le passage de l'eau dans ladite autre branche lorsque le dégivrage est en cours,
. et un circuit électrique (30,31,32), qui traite le signal électrique délivré par la barrière optique, détectant la fin de dégivrage lorsque le faisceau lumineux n'est plus interrompu pendant une durée prédéterminée afin de désactiver l'organe de dégivrage.

2. Générateur de froid selon la revendication 1 caractérisé en ce que le signal électrique de la barrière optique active à chaque amorçage du siphon un monostable (30) qui active à son tour une des entrées d'une bascule RS (31) pour que la sortie de la bascule RS mette en oeuvre l'opération de dégivrage, la période active T2 du monostable étant supérieure à la période de relaxation T1 du siphon, la bascule RS étant désactivée lorsque le monostable est lui-même désactivé, le démarrage du capteur de dégivrage s'opérant en activant l'autre entrée de la bascule RS à l'aide soit d'une horloge soit d'un signal externe.

3. Générateur de froid selon la revendication 2 caractérisé en ce que le signal externe est issu d'un capteur de givre.

## Claims

1. A cold generator (10) of the refrigerator or freezer type comprising a device for defrosting cold parts, which device transforms ice into water to be discharged, and a reservoir (24) which receives the water to be discharged, one (23) of the branches of a siphon (21) extending into said reservoir in order to drain the reservoir (24) when the water reaches the level required for activation of the siphon, the other branch (22) being outside the reservoir, characterised in that it comprises an end-of-defrosting detector (20) comprising:
. a light barrier (27, 28), comprising a light source (27) and a light receiver (28) arranged around the other branch (22) of the siphon in such a way that the light beam of the light barrier is interrupted by the passage of water through said other branch while defrosting is in progress, and
. an electric circuit (30, 31, 32) which processes the electric signal supplied by the light barrier, the end of defrosting being detected when the light beam has not been interrupted for a predetermined time, in order to render the defrosting element inoperative.

2. A cold generator as claimed in Claim 1, characterised in that upon each activation of the siphon the electric signal from the light barrier triggers a monostable (30) which, in its turn, controls one of the inputs of an RS multivibrator (31) to cause the output of the RS multivibrator to start the defrosting process, the active period T2 of the monostable being longer than the release period T1 of the siphon, the RS multivibrator being deactivated when the monostable itself is deactivated, the defrosting detector being started by activating the other input of the RS multivibrator either by means of a timer or by means of an external signal.

3. A cold generator as claimed in Claim 2, characterised in that the external signal is a supplied by a frost detector.

## Patentansprüche

1. Kälteerzeuger (10) vom Typ eines Kühl- oder Gefriergeräts mit einem Element zum Abtauen der kalten Teile, das das Eis in abzuführendes Wasser umformt, und einem das abzuführende Wasser aufnehmenden Reservoir (24), in das einer (23) der Arme eines Saughebers (21) taucht, um das Reservoir (24) zu leeren, wenn der Wasserstand die für das Ansaugen durch den Saugheber notwendige Höhe erreicht, wobei der andere Arm (22) sich außerhalb des Reservoirs befindet, dadurch gekennzeichnet, daß ein Sensor (20) für das Ende des Abtauens vorgesehen ist, mit:
. einer Lichtschranke (27, 28) mit einem Lichtsender (27) und einem Lichtempfänger (28), die um den anderen Arm (22) des Saughebers herum so angeordnet ist, daß das Lichtstrahlenbündel der Lichtschranke durch das Fließen von Wasser durch diesen anderen Arm unterbrochen wird, solange das Auftauen stattfindet,
. einer elektrischen Schaltung (30, 31, 32), die das von der Lichtschranke gelieferte Signal verarbeitet, wobei sie, um das Abtauelement zu deaktivieren, das Ende des Abtauens detektiert, wenn das Lichtstrahlenbündel während einer vorgegebenen Zeitdauer nicht mehr unterbrochen wird.

2. Kälteerzeuger nach Anspruch 1, dadurch gekennzeichnet, daß das elektrische Signal der Lichtschranke bei jedem Ansaugen durch den Saugheber eine monostabile Kippstufe (30) aktiviert, die ihrerseits einen der Eingänge einer RS-Kippstufe (31) aktiviert, damit das Ausgangssignal der RS-Kippstufe den Abtauvorgang bewirkt, wobei die Zeitdauer T2, in der die monostabile Kippstufe aktiv ist, länger als die Relaxationszeit T1 des Saughebers ist, die RS-Kippstufe deaktiviert wird, wenn die monostabile Kippstufe selbst deaktiviert wird, und das Inbetriebsetzen des Sensors für das Ende des Abtauens durch Aktivierung des anderen Eingangs der RS-Kippstufe entweder mittels eines Taktgebers oder eines externen Signals erfolgt.

3. Kälteerzeuger nach Anspruch 2, dadurch gekennzeichnet, daß das externe Signal von einem Reifsensor geliefert wird.
